# EUROPÄISCHE PATENTSCHRIFT

(11) **EP 3 260 615 B1**
(45) Veröffentlichungstag und Bekanntmachung des Hinweises auf die Patenterteilung: **01.08.2018**
(21) Anmeldenummer: 17175217.3
(22) Anmeldetag: 09.06.2017
(51) Int. Cl.: E04B 1/00

(54) **ANSCHLUSSELEMENT FÜR LASTEINLEITENDE BAUTEILE**
CONNECTION ELEMENT FOR COMPONENTS WHICH INTRODUCE LOAD
ÉLÉMENT DE RACCORD POUR ÉLÉMENTS STRUCTURAUX D'INTRODUCTION DE CHARGE

(30) Priorität: 23.06.2016 DE 202016103344 U
(43) Veröffentlichungstag der Anmeldung: 27.12.2017
(73) Patentinhaber: Max Frank GmbH & Co. KG, 94339 Leiblfing (DE)
(72) Erfinder: Moritz, Michel, 36341 Lauterbach (DE)
(74) Vertreter: Glück Kritzenberger Patentanwälte PartGmbB

(56) Entgegenhaltungen:
- EP-A1- 0 609 690
- WO-A1-98/38394
- DE-A1- 4 302 682
- DE-U1- 29 801 712
- DE-U1- 29 910 988

## Beschreibung

### Technisches Gebiet

Die vorliegende Erfindung betrifft ein Anschlusselement zum Verbinden eines lastabtragenden Bauteils mit einem lasteinleitenden Bauteil.

### Stand der Technik

Beim Anschluss von lasteinleitenden, insbesondere auskragenden Bauteilen an lastabtragende Gebäudeteile, also beispielsweise beim Anschluss eines Balkons, einer Konsole, einer Loggiaplatte, einer auskragenden Wandscheibe oder eines Fassadenelements an eine Decken-/Bodenplatte, stehen zwei Aspekte im Vordergrund. Zum einen müssen die verschiedenen Kräfte, die auf das lasteinleitende Bauteil einwirken, also Zug-, Druck- und/oder Querkräfte, sicher und vollständig auf das Gebäude übertragen werden. Zum anderen muss für eine gute thermische Isolierung gesorgt werden, da große Temperaturdifferenzen zwischen Innen- und Außenbauteilen auftreten. Die lasteinleitenden, insbesondere auskragenden Teile stellen daher Wärmebrücken dar, wodurch Bauschäden verursacht werden können.

Bekannte Anschlusselemente weisen daher in der Regel Verbindungselemente zur Kraftübertragung zwischen den Gebäudeteilen sowie einen Körper aus Dämmmaterial auf, der eine möglichst gute thermische Isolierung des lasteinleitenden Bauteils bewirkt.

Die DE 3 005 571 B1 offenbart zum Beispiel ein Kragplattenanschlusselement mit einem länglichen, quaderförmigen Isolierkörper aus thermisch isolierendem Material. Der Isolierkörper ist mit länglichen, metallenen Bewehrungselementen durchsetzt, die sich im Wesentlichen quer zum Isolierkörper erstrecken und die zur Aufnahme von Zugkräften ausgelegt sind. Neben diesen Bewehrungselementen weist das Kragplattenanschlusselement Querkraftstäbe aus Armierungsstahl sowie Stahlkonstruktionsteile auf, die als Druckelemente wirken.

Aus der EP 1 745 182 B1 ist ebenfalls ein Kragplattenanschlusselement zum Verbinden einer Decken-/Bodenplatte und einer auskragenden Platte bekannt. Das Kragplattenanschlusselement weist Zugmittel, Querkraftmittel, Druckmittel und einen quaderförmigen Isolierkörper auf. Das Druckmittel ist als ein den quaderförmigen Isolierkörper durchsetzendes Gelenkelement ausgebildet, das den thermisch bedingten Bewegungen der auskragenden Platte durch eine Kippbewegung folgt.

Die EP 933 483 A1 beschreibt ein Bauelement zur Wärmedämmung zwischen zwei Bauteilen bestehend aus einem zwischen den Bauteilen zu verlegenden Isolierkörper mit zumindest einem Querkraftstab, wobei der Querkraftstab ein Auflagerelement im Bereich des vorkragenden Außenteils unterquert, und wobei das Auflagerelement auf dem unterquerenden Abschnitt des Querkraftstabes aufliegt. Der Querkraftstab erstreckt sich nach Unterquerung des Auflagerelements in vertikaler Richtung nach oben und verläuft dann horizontal in Richtung des vorkragenden Außenteils.

Aus der DE 298 01 712 U1 ist ein Bauelement zur Wärmedämmung zwischen zwei Bauteilen bekannt. Das Bauelement besteht aus einem Isolierkörper und durch den Isolierkörper hindurchlaufenden Querkraftstäben, welche ausgehend von einer Gebäudeseite schräg von oben nach unten verlaufen und beidseits in die Bauteile vorstehen. Der Querkraftstab weist einen sich überwiegend in der Druckzone des vorstehenden Bauteils erstreckenden schlaufenförmigen Abschnitt auf, wobei sich an diesen schlaufenförmigen Abschnitt ein sich von der Druck- in die Zugzone erstreckender vertikaler Abschnitt anschließt. Aus der WO 98/38394 A1 ist ein Bauelement zur Wärmedämmung zwischen zwei Bauteile bekannt, welches den Oberbegriff des Anspruchs 1 offenbart.

Trotz der vielfältigen, aus dem Stand der Technik bekannten Lösungen für Anschlüsse von lasteinleitenden Bauteilen besteht weiterhin ein Bedarf an statisch gut belastbaren und einfach einzubauenden Anschlusselementen.

### Darstellung der Erfindung

Hier setzt die Erfindung an. Es soll ein Anschlusselement zur Verfügung gestellt werden, das eine gute statische Belastbarkeit bei gleichzeitig vereinfachtem Einbau aufweist. Diese Aufgabe wird erfindungsgemäß durch das Anschlusselement gemäß unabhängigem Anspruch 1 gelöst. Weitere vorteilhafte Aspekte, Details und Ausgestaltungen der Erfindung ergeben sich aus den abhängigen Ansprüchen, der Beschreibung sowie den Zeichnungen.

Das erfindungsgemäße Anschlusselement verbindet ein lastabtragendes Bauteil und ein lasteinleitendes Bauteil. Es weist einen im eingebauten Zustand zwischen dem lastabtragenden Bauteil und dem lasteinleitenden Bauteil angeordneten Isolierkörper, zumindest einen, den Isolierkörper durchsetzenden Zugstab, zumindest einen, den Isolierkörper durchsetzenden Querkraftstab und zumindest ein, den Isolierkörper durchsetzendes Druckelement auf. Der Querkraftstab weist einen im eingebauten Zustand in dem lasteinleitenden Bauteil angeordneten Schlaufenabschnitt, einen im Isolierkörper angeordneten Diagonalabschnitt und einen im eingebauten Zustand in dem lastabtragenden Bauteil angeordneten Abschnitt auf. Der Diagonalabschnitt des Querkraftstabs durchdringt ausgehend von dem lasteinleitenden Bauteil den Isolierkörper im eingebauten Zustand diagonal nach oben in Richtung des lastabtragendes Bauteils.

Der in dem lasteinleitenden Bauteil angeordnete Schlaufenabschnitt des Querkraftstabs weist einen sich an den im Isolierkörper angeordneten Diagonalabschnitt anschließenden und mit dem Diagonalabschnitt fluchtenden Schlaufendiagonalabschnitt, einen sich an den Schlaufendiagonalabschnitt anschließenden Schlaufenumkehrabschnitt und einen sich an den Schlaufenumkehrabschnitt anschließenden, im eingebauten Zustand in vertikaler Richtung verlaufenden Schlaufenvertikalabschnitt auf. Dabei verlaufen der Schlaufenabschnitt des Querkraftstabs und das Druckelement im eingebauten Zustand im Wesentlichen in einer gemeinsamen Ebene.

Der Schlaufenumkehrabschnitt verläuft im eingebauten Zustand in seinem an den Schlaufendiagonalabschnitt anschließenden Bereich in einer nach unten orientierten Richtung, in einem daran anschließenden Bereich verläuft der Schlaufenumkehrabschnitt in Richtung des Isolierkörpers und in einem daran anschließenden Bereich in einer nach oben orientierten Richtung. Der Schlaufenumkehrabschnitt weist also bei Projektion in die Ebene des Querkraftstabs einen kreisartigen Verlauf auf.

In aus dem Stand der Technik bekannten Anschlusselementen verlaufen die zur Aufnahme von Querkräften vorgesehenen Stäbe üblicherweise im unteren Bereich der auskragenden Platte (lasteinleitendes Bauteil) in horizontaler Richtung, durchdringen dann den Isolierkörper ausgehend von der auskragenden Platte im eingebauten Zustand diagonal nach oben in Richtung der Decken-/Bodenplatte (lastabtragendes Bauteil), verlaufen im oberen Bereich der Decken-/Bodenplatte dann wieder in horizontaler Richtung und sind dort in üblicher Weise an die Bauwerksbewehrung angeschlossen. Daneben sind Lösungen bekannt, bei denen die Querkraftstäbe im oberen Bereich der auskragenden Platte horizontal verlaufen, kurz vor dem Dämmkörper vertikal nach unten bis in den unteren Bereich der auskragenden Platte geführt sind, den Dämmkörper ausgehend von der auskragenden Platte im eingebauten Zustand diagonal nach oben in Richtung der Decken-/Bodenplatte durchdringen, schließlich in der Decken-/Bodenplatte dann wieder in horizontaler Richtung verlaufen und dort an die Bauwerksbewehrung angeschlossen sind. Grundsätzlich stellen diese Formen effektive Methoden zur Aufnahme der Querkräfte dar. Allerdings muss eine hohe Zahl an Querkraftstäben in einem Kragplattenanschlusselement bestimmter Ausdehnung verwendet werden, um die auftretenden Querkräfte sicher und dauerhaft in das Gebäude einzuleiten.

Es hat sich nun überraschenderweise gezeigt, dass ein statisch hoch belastbares und gleichzeitig einfach einzubauendes Anschlusselement dadurch erhalten werden kann, dass der Querkraftstab nicht wie üblich in horizontaler Richtung in dem lasteinleitenden Bauteil geführt wird, sondern dass er einen im eingebauten Zustand in dem lasteinleitenden Bauteil angeordneten Schlaufenabschnitt aufweist. Der Schlaufenabschnitt weist einen sich an den im Isolierkörper angeordneten Diagonalabschnitt anschließenden und mit dem Diagonalabschnitt fluchtenden Schlaufendiagonalabschnitt, einen sich an den Schlaufendiagonalabschnitt anschließenden Schlaufenumkehrabschnitt und einen sich an den Schlaufenumkehrabschnitt anschließenden, im eingebauten Zustand in vertikaler Richtung verlaufenden Schlaufenvertikalabschnitt auf. Dabei verlaufen der Schlaufenabschnitt des Querkraftstabs und das Druckelement im eingebauten Zustand im Wesentlichen in einer gemeinsamen Ebene. Der Schlaufenumkehrabschnitt verläuft im eingebauten Zustand in seinem an den Schlaufendiagonalabschnitt anschließenden Bereich in einer nach unten orientierten Richtung, in einem daran anschließenden Bereich in Richtung des Isolierkörpers und in einem daran anschließenden Bereich in einer nach oben orientierten Richtung.

Bei dem erfindungsgemäßen Anschlusselement kann auf den üblicherweise in dem lasteinleitenden Bauteil in horizontaler Richtung verlaufenden Schenkel des Querkraftstabes verzichtet werden. Durch die erfindungsgemäße Anordnung des Schlaufenabschnitts des Querkraftstabs und des Druckelements im Wesentlichen in einer gemeinsamen Ebene befindet sich der Schlaufenabschnitt im (Druck-Druck-Zug-)Knoten der einwirkenden Querkräfte und wird dadurch hervorragend verankert. Durch die Ausbildung einer Schlaufe können auftretende Kräfte zudem sehr gleichmäßig auf den sich innerhalb der Schlaufe befindenden Beton übertragen werden.

Durch den im eingebauten Zustand in vertikaler Richtung verlaufenden Schlaufenvertikalabschnitt ergibt sich ein weiterer positiver Effekt. Die lokal konzentriert am Druckelement eingeleiteten Kräfte breiten sich bekanntermaßen im lastabtragenden Bauteil aus. Die Vertikalkomponente dieser Kräfte verursacht Zugkräfte im Beton, welche bei Überschreiten der Betonzugfestigkeit zum Betonkantenbruch und zum Abplatzen der unteren Betondeckung führen können. Die Vertikalkomponente wird aber vorteilhafterweise durch den im eingebauten Zustand in vertikaler Richtung verlaufenden Schlaufenvertikalabschnitt aufgenommen und nach oben in das lasteinleitende Bauteil geleitet, wodurch ein Versagen der Bauteilkante verhindert oder zumindest hinausgezögert werden kann.

An den im eingebauten Zustand in vertikaler Richtung verlaufenden Schlaufenvertikalabschnitt kann sich ein weiterer Abschnitt anschließen, der zwar im Wesentlichen in vertikaler Richtung verläuft, aber auch eine von der Vertikalen abweichende Richtungskomponente aufweist, welche bevorzugt von dem Isolierkörper weg in Richtung des lasteinleitenden Bauteils verläuft.

Neben dem im Vergleich zu Anschlusselementen mit herkömmlichen Querkraftstäben vereinfachten Einbau können durch das erfindungsgemäße Anschlusselement auch die einleitbaren Druckkräfte gesteigert werden. Durch den Wegfall des üblicherweise in dem lasteinleitenden Bauteil in horizontaler Richtung verlaufenden Schenkels des Querkraftstabes kann zudem die Länge des nichtrostenden Betonstahls reduziert werden. Durch den Wegfall des horizontalen Schenkels sind auch größere Stababstände der statischen Bewehrung möglich, wodurch der Einbau der Bewehrung und das Vergießen des Betons deutlich vereinfacht wird.

Ein für ein erfindungsgemäßes Anschlusselement vorgesehener Querkraftstab kann auf einfache Weise durch Biegen eines linearen Stabes hergestellt werden.

Gemäß einer bevorzugten Ausführungsform tritt der Querkraftstab im eingebauten Zustand in vertikaler Richtung oberhalb des Druckelements aus dem Isolierkörper aus- und in das lasteinleitende Bauteil ein. Der Querkraftstab verläuft also ausgehend von dem lastabtragenden Bauteil schräg von oben nach unten durch die Dämmung, tritt oberhalb des Druckelements aus der Dämmung heraus und bildet dann eine nach unten verlaufende Schleife, welche nach einer Umrundung nach oben in Richtung des Zugstabs verläuft. Da sich der Schlaufenvertikalabschnitt und der Schlaufendiagonalabschnitt kreuzen, kann der Schlaufenabschnitt über seine gesamte Ausdehnung hinweg nicht exakt in einer Ebene verlaufen. Aus diesem Grund können auch der Schlaufenabschnitt und das Druckelement nicht exakt in einer gemeinsamen Ebene verlaufen. Für den Fachmann ist somit klar, was unter der Aussage "der Schlaufenabschnitt des Querkraftstabs und das Druckelement verlaufen im Wesentlichen in einer gemeinsamen Ebene" zu verstehen ist.

Besonders bevorzugt weist der Schlaufenumkehrabschnitt über seine gesamte Ausdehnung hinweg keine linearen Abschnitte auf sondern zeigt durchweg einen gebogenen Verlauf.

Ebenfalls bevorzugt sind Ausführungsformen, bei denen sich der Schlaufenumkehrabschnitt aus mehreren gebogenen und zumindest einem, bevorzugt mehreren, linearen Abschnitten zusammensetzt, die in alternierender Reihenfolge aufeinander folgen.

Bevorzugt steht der Schlaufenvertikalabschnitt über eine Teillänge hinweg mit dem Druckelement in Kontakt. Besonders bevorzugt ist der Schlaufenvertikalabschnitt über eine Teillänge hinweg fest mit dem Druckelement verbunden, insbesondere verschweißt. Durch den Kontakt zwischen Schlaufenvertikalabschnitt und Druckelement werden die durch das lasteinleitende Bauteil hervorgerufenen vertikalen Spaltzugkräfte, die zum Betonkantenbruch und zum Abplatzen der unteren Betondeckung führen können, besonders gut durch das Druckelement auf das lastabtragende Bauteil übertragen. Durch eine feste Verbindung von Schlaufe und Druckelement kann ein vertikales Abgleiten des Druckelements nach unten verhindert werden.

Gemäß einer weiteren bevorzugten Ausführungsform weist das Druckelement einen in dem lasteinleitenden Bauteil angeordneten flächigen Endabschnitt auf, wobei die vertikale Querschnittsfläche des flächigen Endabschnitts zumindest 500 mm² beträgt. Durch den flächigen Endabschnitt mit einer vertikalen Querschnittsfläche von zumindest 500 mm² können von dem lasteinleitenden Bauteil verursachte Druckkräfte besonders gut aufgenommen und in das lastabtragende Bauteil geleitet werden. Insbesondere bevorzugt beträgt die vertikale Querschnittsfläche des flächigen Endabschnitts zumindest 1000 mm², was zu einer weiter verbesserten Einleitung der Druckkräfte führt.

Besonders bevorzugt beträgt im eingebauten Zustand der minimale Abstand zwischen dem unteren Umkehrpunkt des Schlaufenumkehrabschnitts und der im eingebauten Zustand unteren Oberfläche des auskragenden Bauteils maximal 20 mm, besonders bevorzugt maximal 15 mm und ganz besonders bevorzugt maximal 10 mm. Durch die genannten Werte für die Mindestbetondeckung kann einerseits eine Korrosion des Querkraftstabes verhindert und andererseits ein Abplatzen der Betondeckung weitgehend zuverlässig vermieden werden.

Bevorzugt verläuft der Querkraftstab zumindest in einem Teilbereich seines in dem lastabtragenden Bauteil angeordneten Abschnitts in im eingebauten Zustand vertikaler Richtung oberhalb des Zugstabs.

Unter dem Ausdruck "verläuft in einem Teilbereich seines in dem lastabtragenden Bauteil angeordneten Abschnitts in im eingebauten Zustand vertikaler Richtung oberhalb des Zugstabs" wird im Rahmen des vorliegenden Textes verstanden, dass der Querkraftstab in dem Teilbereich mit der gesamten Ausdehnung seines vertikalen Querschnitts oberhalb der gesamten Ausdehnung des vertikalen Querschnitts des Zugstabs verläuft. Unter "oberhalb des Zugstabs" wird also verstanden, dass der Querkraftstab in diesem Abschnitt zumindest einen Teilbereich aufweist, dessen senkrechte Projektion auf die dem lastabtragenden Bauteil zugewandte Oberfläche des Isolierkörpers in vertikaler Richtung vollständig oberhalb der entsprechenden Projektion des Zugstabs liegt.

Gemäß einer bevorzugten Ausführungsform der vorliegenden Erfindung verläuft der Querkraftstab in genau einem Teilbereich seines in dem lastabtragenden Bauteil angeordneten Abschnitts in im eingebauten Zustand vertikaler Richtung oberhalb des Zugstabs.

Der genannte Teilbereich des in dem lastabtragenden Bauteil angeordneten Abschnitts kann eine gewisse räumliche Ausdehnung aufweisen, sich also über eine gewisse Distanz in Richtung des Verlaufs des Querkraftstabs erstrecken. Der Verlauf des Querkraftstabs kann in diesem Bereich ein Plateau ausbilden, der Querkraftstab kann aber auch einen Knick aufweisen, also im eingebauten Zustand zunächst mit positiver Steigung und dann sofort mit negativer Steigung verlaufen. Bildet der Querkraftstab in dem der genannten Teilbereich ein Plateau aus, so erstreckt sich dieses Plateau in Richtung des Verlaufs des Querkraftstabs bevorzugt über eine Distanz von maximal 50 mm, besonders bevorzugt maximal 20 mm und insbesondere bevorzugt maximal 10 mm. Die genannten bevorzugten maximalen Ausdehnungen gelten sowohl für Ausführungsformen mit mehreren, in dem lastabtragenden Bauteil angeordneten Teilbereichen des Querkraftstabs wie auch für Ausführungsformen mit genau einem, in dem lastabtragenden Bauteil angeordneten Teilbereich des Querkraftstabs.

Bevorzugt verläuft der Querkraftstab über seinen gesamten, in dem lastabtragenden Bauteil angeordneten Abschnitt in im eingebauten Zustand vertikaler Richtung nicht unterhalb des Zugstabs. In dieser bevorzugten Ausführungsform kann der Querkraftsstab nach Durchdringen des Isolierkörpers ebenfalls ein Plateau oder einen Knick ausbilden und dann anschließend mit negativer Steigung in dem Isolierkörper abgewandter Orientierung in Richtung auf den Zugstab verlaufen, aber vor einem Unterschreiten des Zugstabs enden.

Das Bestreben, eine möglichst gute Dämmung zwischen den zu verbindenden Bauteilen zu erreichen, führt zunehmend dazu, dass die zwischen den Bauteilen angeordnete Dämmung immer dicker ausgestaltet wird. Aufgrund der in bauaufsichtlichen Zulassungen für rostfreien Stahl (Expositionsklasse XC1) vorgeschriebenen minimalen Betondeckung von mindestens 10 mm verläuft der in dem lastabtragenden Bauteil angeordnete Abschnitt des Querkraftstabs üblicherweise maximal auf Höhe des Zugstabs und der in dem lasteinleitenden Bauteil angeordnete Abschnitt des Querkraftstabs nicht unterhalb des Druckelements. In der Praxis findet die geringstmögliche Betondeckung von 10 mm nur in Ausnahmefällen Anwendung, da gewährleistet sein muss, dass die Betondeckung tatsächlich an jeder Stelle des Bauteils/Bauabschnitts gewährleistet ist. Schon ein kleines Verrutschen der Bewehrung, eine Unachtsamkeit auf der Baustelle oder etwas zu wenig Beton können aber dafür sorgen, dass die minimale Betondeckung unterschritten wird.

Durch Ausführungsformen mit einem oberhalb des Zugstabs verlaufenden Teilbereich des in dem lastabtragenden Bauteil angeordneten Abschnitts des Querkraftstabs kann die Steigung, unter der der Querkraftstab den Isolierkörper durchdringt, vergrößert werden. Der Querkraftstab wird lediglich in einem Teilbereich seines in dem lastabtragenden Bauteils verlaufenden Abschnitts möglichst nahe an die obere Oberfläche des lastabtragenden Bauteils herangeführt. Eine besonders geringe Betondeckung, im Extremfall sogar die minimal zulässige Betondeckung des Querkraftstabs liegt daher nicht über dessen gesamte Ausdehnung, sondern nur in dem genannten Teilbereich vor. Besteht dieser Teilbereich aus einem Knick im Querkraftstab, so ist eine geringe Betondeckung im Extremfall nur an einem einzigen Punkt, nämlich am oberen Knickpunkt des Querkraftstabs, gegeben. Im weiteren Verlauf des Querkraftstabs wird dieser wieder von der Bauteiloberfläche weg in Richtung der Horizontalbewehrung geführt, wodurch die Betondeckung auf jeden Fall eingehalten ist. Dadurch werden alle weiteren Möglichkeiten eliminiert, die zu einem Unterschreiten der minimalen Betondeckung führen könnten. Im Vergleich zu Anschlusselementen mit herkömmlichen Querkraftstäben können durch das beschriebene Anschlusselement die einleitbaren Druckkräfte deutlich gesteigert werden.

Bevorzugt tritt der Querkraftstab im eingebauten Zustand in vertikaler Richtung oberhalb des Zugstabs aus dem Isolierkörper aus- und in das lastabtragende Bauteil ein.

Gemäß einer weiteren bevorzugten Ausführungsformen der vorliegenden Erfindung beträgt der Abstand des dem Isolierkörper benachbarten, in im eingebauten Zustand vertikaler Richtung oberhalb des Zugstabs verlaufenden Teilbereichs des im lastabtragenden Bauteil angeordneten Abschnitts des Querkraftstabs von der dem lastabtragenden Bauteil zugewandten Oberfläche des Isolierkörpers maximal 50 mm, bevorzugt maximal 30 mm, besonders bevorzugt maximal 10 mm.

Die Vorteile dieser Ausführungsform liegen darin, dass sich der Teilbereich des Querkraftstabs, der sich am nächsten zu der Oberfläche des Bauteils befindet und in dem daher die Gefahr einer Unterschreitung der minimalen Betondeckung besteht, in unmittelbarer Nähe des Isolierkörpers befindet. Durch den Isolierkörper wird der Querkraftstab fixiert, sodass eine ungewollte Positionsveränderung verhindert wird. Dieser Vorteil tritt mit abnehmendem Abstand des Teilbereichs vom Isolierkörper zunehmend zu Tage.

Bevorzugt beträgt im eingebauten Zustand der minimale Abstand des Querkraftstabs von der oberen Oberfläche des lastabtragenden Bauteils maximal 20 mm, bevorzugt maximal 15 mm, besonders bevorzugt maximal 10 mm. Der Querkraftstab wird in diesen Ausführungsformen möglichst nahe an die obere Oberfläche des lastabtragenden Bauteils herangeführt, wodurch die Steigung, unter der der Querkraftstab den Isolierkörper durchdringt, bei Einhaltung der Betonmindestdeckung möglichst groß gewählt werden kann.

Bevorzugt handelt es sich bei dem lasteinleitenden Bauteil um ein auskragendes Bauteil. Insbesondere bevorzugt handelt es sich bei dem lasteinleitenden Bauteil um eine Platte, insbesondere Kragplatte, um einen Balkon, eine Konsole, eine Loggiaplatte, eine auskragende Wandscheibe oder um ein Fassadenelement.

Bei dem lastabtragenden Bauteil handelt es sich bevorzugt um eine Decken-/Bodenplatte oder um eine Wand.

Ganz besonders bevorzugt werden die verschiedenen möglichen Kombinationen der oben genannten bevorzugten Ausführungsformen. In allen Fällen führt die Kombination der einzelnen, näher spezifizierten Elemente zu einer Kombination der mit diesen einzelnen Elementen verbundenen Vorteile, was zu ganz besonders gut geeigneten, statisch hoch belastbaren und gleichzeitig leicht einzubauenden Anschlusselementen führt.
Die in dem erfindungsgemäßen Anschlusselement vorgesehenen Zugstäbe, Druckelemente und Querkraftstäbe werden bevorzugt aus Metall, beispielsweise Bau- und Armierungsstahl, insbesondere bevorzugt aber auch aus nicht-rostenden Betonstahl gefertigt. Die in den Beton-Bauteilen eingegossenen Stahlteile werden vom Beton gegen Korrosion geschützt. Allerdings müssen zumindest die den Bereich des Isolierkörpers durchsetzenden Abschnitte der Stäbe gegen Korrosion geschützt werden. Bevorzugt werden diese Abschnitte aus nichtrostendem Stahl, insbesondere Edelstahl gefertigt oder durch das aus der EP 895 558 B1 bekannte System vor Korrosion geschützt. Gemäß EP 895 558 B1 wird ein aus korrodierendem Material bestehender Baustahlstab kontaktfrei mit einer nicht-korrodierenden Hülse umgeben und der Zwischenraum zwischen Hülse und Baustahlstab mit einer gießfähigen, aushärtenden Masse verfüllt.

### Wege zur Ausführung der Erfindung

Die Erfindung soll nachfolgend anhand eines Ausführungsbeispiels im Zusammenhang mit den Figuren 1 bis 3 näher erläutert werden.

Figur 1 zeigt eine geschnittene Seitenansicht eines erfindungsgemäßen Anschlusselements 1. Das lastabtragende Bauteil 2 ist als Decken-/Bodenplatte 2 ausgebildet. Bei dem lasteinleitenden Bauteil 3 handelt es sich um eine auskragende Balkonplatte 3.

Das die Decken-/Bodenplatte 2 und die auskragende Balkonplatte 3 verbindende Anschlusselement 1 umfasst einen zwischen Decken-/Bodenplatte 2 und auskragender Platte 3 angeordneten quaderförmigen Isolierkörper 4. Der Isolierkörper 4 wird von einem Zugstab 5 zur Aufnahme von Zugkräften, einem Querkraftstab 6 zur Aufnahme von Querkräften und einem Druckelement 7 zur Aufnahme von Druckkräften durchsetzt. Bei dem Druckelement 7 handelt es sich um ein Druckelement aus Armierungsstahl, das an seinen beiden Enden mit jeweils einer Druckplatte ausgestattet ist, wobei jeweils eine der Druckplattten in der auskragenden Platte bzw. in der Decken-/Bodenplatte angeordnet ist. Die vertikale Querschnittsfläche der Druckplatten beträgt 1000 mm². Zugstab 5 und Querkraftstab 6 sind aus Armierungsstahl mit einem Durchmesser von 10 mm gefertigt.

Der Querkraftstab 6 weist einen in der auskragenden Platte 3 angeordneten Schlaufenabschnitt 6.1, einen im Isolierkörper 4 angeordneten Diagonalabschnitt 6.2 und einen in der Decken-/Bodenplatte 2 angeordneten Abschnitt 6.3 auf, wobei der Diagonalabschnitt 6.2 ausgehend von der auskragenden Platte 3 den Isolierkörper 4 diagonal nach oben in Richtung der Decken-/Bodenplatte 2 durchdringt. Der Querkraftstab 6 tritt in vertikaler Richtung oberhalb des Druckelements 7 aus dem Isolierkörper 4 aus- und in das auskragende Bauteil 3 ein.

Der in der auskragenden Platte 3 angeordnete Schlaufenabschnitt 6.1 umfasst einen sich an den im Isolierkörper 4 angeordneten Diagonalabschnitt 6.2 anschließenden und mit dem Diagonalabschnitt 6.2 fluchtenden Schlaufendiagonalabschnitt 6.11, einen sich an den Schlaufendiagonalabschnitt 6.11 anschließenden Schlaufenumkehrabschnitt 6.12 und einen sich an den Schlaufenumkehrabschnitt 6.12 anschließenden, in vertikaler Richtung verlaufenden Schlaufenvertikalabschnitt 6.13 auf. Der Schlaufenabschnitt 6.1 des Querkraftstabs 6 und das Druckelement 7 verlaufen im Wesentlichen in einer gemeinsamen Ebene und der Schlaufenvertikalabschnitt 6.13 steht in der gezeigten Ausführungsform über eine Teillänge hinweg mit dem Druckelement 7 in Kontakt. Im Allgemeinen ist aber kein Kontakt zwischen Schlaufenvertikalabschnitt 6.13 und Druckelement 7 notwendig. Da sich der Schlaufenvertikalabschnitt 6.13 und der Schlaufendiagonalabschnitt 6.11 kreuzen, kann der Schlaufenabschnitt 6.1 nicht exakt in einer Ebene verlaufen. Damit ist für den Fachmann klar, was unter der Aussage "der Schlaufenabschnitt 6.1 des Querkraftstabs 6 und das Druckelement 7 verlaufen im Wesentlichen in einer gemeinsamen Ebene" zu verstehen ist.

Der Schlaufenumkehrabschnitt 6.12 verläuft in seinem an den Schlaufendiagonalabschnitt 6.11 anschließenden Bereich in einer nach unten orientierten Richtung, in einem daran anschließenden Bereich in Richtung des Isolierkörpers 4 und in einem daran anschließenden Bereich in einer nach oben orientierten Richtung. In der gezeigten Ausführungsform weist der Schlaufenumkehrabschnitt 6.12 über seine gesamte Ausdehnung hinweg einen gebogenen Verlauf auf. Der Schlaufenumkehrabschnitt 6.12 kann sich aber auch aus mehreren linearen und gebogenen Abschnitten zusammensetzen, welche in alternierender Reihenfolge aufeinanderfolgen.

Der Abstand zwischen dem unteren Umkehrpunkt 9 des Schlaufenumkehrabschnitts 6.12 und der im eingebauten Zustand unteren Oberfläche der auskragenden Platte 3 beträgt 15 mm, wodurch eine ausreichende Betondeckung gewährleistet wird.

Das in der Figur 1 dargestellte Kragplattenanschlusselement weist ausgezeichnete Eigenschaften im Hinblick auf die Einleitung der auftretenden Kräfte in das Gebäude ebenso wie im Hinblick auf seinen erleichterten Einbau auf.

Figur 2 zeigt die selbe geschnittene Seitenansicht des in Figur 1 dargestellten erfindungsgemäßen Anschlusselements 1. Zusätzlich zu dem Anschlusselement 1 sind die Kraftvektoren R₁, R₂, R₃ und R₄ dargestellt. Die auf die auskragende Platte einwirkende Schwerkraft resultiert in einer Querkraft, die in Summe durch den Vektor R₁ dargestellt werden kann. Die einwirkende Querkraft ist also auf den Bereich des Schlaufenabschnitts 6.1 konzentriert. Dort wird die Querkraft R₁ in eine Zugkraft in der Schlaufe umgewandelt und sowohl über die Fuge übertragen (resultierender Kraftvektor R₂) als auch in der auskragenden Platte über den Schlaufenvertikalabschnitt 6.13 nach oben gehängt (resultierender Kraftvektor R₃). Die horizontale Komponente wird durch das Drucklager (resultierender Kraftvektor R₄) aufgenommen. Der Schlaufenvertikalabschnitt 6.13 wird so lange ausgeführt, dass die Vertikalkraft R₃ im oberen Teil der auskragenden Platte 3 verankert werden kann.

Durch die Anordnung des Druckelements 7 in der Ebene des Schlaufenabschnitts 6.1 kann die Horizontalkomponente der einwirkenden Querkraft über das Druckelement abgeleitet werden, wodurch ein Ausreißen der Bauteilkante in Richtung der Fuge verhindert wird. Die in dem erfindungsgemäßen Anschlusselement gewählte Form des Querkraftstabs 6 hat den Vorteil zum einen über das Druckelement 7 geführt zu werden und zum anderen trotzdem tief nach unten zu tauchen, um den Betonkantenbruch zu verhindern.

Figur 3 zeigt eine geschnittene Seitenansicht einer weiteren Ausführungsform des Anschlusselements 1. Das lastabtragende Bauteil 2 ist als Boden-/Deckenplatte 2 ausgebildet. Bei dem lasteinleitenden Bauteil 3 handelt es sich um eine auskragende Balkonplatte 3.

Das die Boden-/Deckenplatte 2 und die auskragende Balkonplatte 3 verbindende Anschlusselement 1 umfasst einen zwischen Boden-/Deckenplatte 2 und auskragender Platte 3 angeordneten quaderförmigen Isolierkörper 4. Der Isolierkörper 4 wird von einem Zugstab 5 zur Aufnahme von Zugkräften, einem Querkraftstab 6 zur Aufnahme von Querkräften und einem Druckelement 7 zur Aufnahme von Druckkräften durchsetzt. Bei dem Druckelement 7 handelt es sich um ein Druckelement aus Armierungsstahl, das an seinen beiden Enden mit jeweils einer Druckplatte ausgestattet ist, wobei jeweils eine der Druckplattten in der auskragenden Platte bzw. in der Boden-/Deckenplatte angeordnet ist. Die vertikale Querschnittsfläche der Druckplatten beträgt 1000 mm². Zugstab 5 und Querkraftstab 6 sind aus Armierungsstahl mit einem Durchmesser von 10 mm gefertigt.

Der Querkraftstab 6 weist einen in der auskragenden Platte 3 angeordneten Schlaufenabschnitt 6.1, einen im Isolierkörper 4 angeordneten Diagonalabschnitt 6.2 und einen in der Boden-/Deckenplatte 2 angeordneten Abschnitt 6.3 auf, wobei der Diagonalabschnitt 6.2 ausgehend von der auskragenden Platte 3 den Isolierkörper 4 mit großer Steigung diagonal nach oben in Richtung der Boden-/Deckenplatte 2 durchdringt. Der Querkraftstab 6 tritt in vertikaler Richtung oberhalb des Druckelements 7 aus dem Isolierkörper 4 aus- und in das auskragende Bauteil 3 ein.

Der in der auskragenden Platte 3 angeordnete Schlaufenabschnitt 6.1 umfasst einen sich an den im Isolierkörper 4 angeordneten Diagonalabschnitt 6.2 anschließenden und mit dem Diagonalabschnitt 6.2 fluchtenden Schlaufendiagonalabschnitt 6.11, einen sich an den Schlaufendiagonalabschnitt 6.11 anschließenden Schlaufenumkehrabschnitt 6.12 und einen sich an den Schlaufenumkehrabschnitt 6.12 anschließenden, in vertikaler Richtung verlaufenden Schlaufenvertikalabschnitt 6.13 auf. Der Schlaufenabschnitt 6.1 des Querkraftstabs 6 und das Druckelement 7 verlaufen im Wesentlichen in einer gemeinsamen Ebene und der Schlaufenvertikalabschnitt 6.13 steht in der gezeigten Ausführungsform über eine Teillänge hinweg mit dem Druckelement 7 in Kontakt. Im Allgemeinen ist aber kein Kontakt zwischen Schlaufenvertikalabschnitt 6.13 und Druckelement 7 notwendig. Da sich der Schlaufenvertikalabschnitt 6.13 und der Schlaufendiagonalabschnitt 6.11 kreuzen, kann der Schlaufenabschnitt 6.1 nicht exakt in einer Ebene verlaufen. Damit ist für den Fachmann klar, was unter der Aussage "der Schlaufenabschnitt 6.1 des Querkraftstabs 6 und das Druckelement 7 verlaufen im Wesentlichen in einer gemeinsamen Ebene" zu verstehen ist.

Der Schlaufenumkehrabschnitt 6.12 verläuft in seinem an den Schlaufendiagonalabschnitt 6.11 anschließenden Bereich in einer nach unten orientierten Richtung, in einem daran anschließenden Bereich in Richtung des Isolierkörpers 4 und in einem daran anschließenden Bereich in einer nach oben orientierten Richtung. In der gezeigten Ausführungsform weist der Schlaufenumkehrabschnitt 6.12 über seine gesamte Ausdehnung hinweg einen gebogenen Verlauf auf. Der Schlaufenumkehrabschnitt 6.12 kann sich aber auch aus mehreren linearen und gebogenen Abschnitten zusammensetzen, welche in alternierender Reihenfolge aufeinanderfolgen.

Der Abstand zwischen dem unteren Umkehrpunkt 9 des Schlaufenumkehrabschnitts 6.12 und der im eingebauten Zustand unteren Oberfläche der auskragenden Platte 3 beträgt 15 mm, wodurch eine ausreichende Betondeckung gewährleistet wird.

Der in dem lastabtragenden Bauteil, also der Boden-/Deckenplatte 2 angeordnete zweite Abschnitt des Querkraftstabs 6 weist genau einen Teilbereich auf, der in vertikaler Richtung oberhalb des Zugstabs 5 verläuft. Dieser Teilbereich ist in der gezeigten Ausführungsform als Knick 10 ausgebildet.

In der gezeigten Ausführungsform tritt der Querkraftstab 6 auf Höhe des Zugstabs 5 aus dem Isolierkörper 4 aus und in das lastabtragende Bauteil 2 ein. Wie ausgeführt kann der Querkraftstab im Bereich des Isolierkörpers 4 bevorzugt so steil geführt werden, dass er oberhalb des Zugstabs 5 aus dem Isolierkörper 4 austritt.

Der Abstand des dem Isolierkörper 4 benachbarten, in im eingebauten Zustand vertikaler Richtung oberhalb des Zugstabs 5 verlaufenden Teilbereichs 10 des Abschnitts 6.3 des Querkraftstabs 6 von der dem lastabtragenden Bauteil 2 zugewandten Oberfläche des Isolierkörpers 4 beträgt rund 10 mm. Der Teilbereich 10 des Querkraftstabs, der sich am nächsten zu der oberen Oberfläche der Boden-/Deckenplatte befindet und in dem daher die Gefahr einer Unterschreitung der minimalen Betondeckung besteht, befindet sich also in unmittelbarer Nähe des Isolierkörpers 4. Durch den Isolierkörper 4 wird der Querkraftstab 6 fixiert, sodass eine ungewollte Positionsveränderung verhindert wird.

Da der Abstand zwischen dem Knick 10 des Querkraftstabs 6 und der oberen Oberfläche der Boden-/Deckenplatte 10 mm beträgt und der Querkraftstab 6 durch den Isolierkörper 4 sicher fixiert ist, ist in jedem Fall eine ausreichende Betondeckung gewährleistet.

Das in der Figur 3 dargestellte Kragplattenanschlusselement weist auch bei Verwendung von Isolierkörpern 4 mit großer Ausdehnung in horizontaler Richtung ausgezeichnete Eigenschaften im Hinblick auf die Einleitung der auftretenden Kräfte in das Gebäude auf.

### Bezugszeichenliste

- 1: Anschlusselement
- 2: lastabtragendes Bauteil
- 3: lasteinleitendes Bauteil
- 4: Isolierkörper
- 5: Zugstab
- 6: Querkraftstab
- 6.1: Schlaufenabschnitt
- 6.2: Diagonalabschnitt
- 6.3: im eingebauten Zustand im lastabtragenden Bauteil angeordneter Abschnitt
- 6.11: Schlaufendiagonalabschnitt
- 6.12: Schlaufenumkehrabschnitt
- 6.13: Schlaufenvertikalabschnitt
- 7: Druckelement
- 9: Schlaufenumkehrpunkt
- 10: Teilbereich des im eingebauten Zustand im lastabtragenden Bauteil angeordneten Abschnitts
- R₁: Querkraft
- R₂: Zugkraft
- R₃: Vertikalkraft
- R₄: Horizontalkraft

## Patentansprüche

1. Anschlusselement (1) zum Verbinden eines lastabtragenden Bauteils (2) mit einem lasteinleitenden Bauteil (3) aufweisend einen im eingebauten Zustand zwischen dem lastabtragenden Bauteil (2) und dem lasteinleitenden Bauteil (3) angeordneten Isolierkörper (4), zumindest einen, den Isolierkörper durchsetzenden Zugstab (5), zumindest einen, den Isolierkörper (4) durchsetzenden Querkraftstab (6) und zumindest ein, den Isolierkörper (4) durchsetzendes Druckelement (7), wobei der Querkraftstab (6) einen im eingebauten Zustand in dem lasteinleitenden Bauteil (3) angeordneten Schlaufenabschnitt (6.1), einen im Isolierkörper (4) angeordneten Diagonalabschnitt (6.2) und einen im eingebauten Zustand in dem lastabtragenden Bauteil (2) angeordneten Abschnitt (6.3) aufweist, wobei der Diagonalabschnitt (6.2) ausgehend von dem lasteinleitenden Bauteil (3) den Isolierkörper (4) im eingebauten Zustand diagonal nach oben in Richtung des lastabtragenden Bauteils (2) durchdringt, wobei der in dem lasteinleitenden Bauteil (3) angeordnete Schlaufenabschnitt (6.1) einen sich an den im Isolierkörper (4) angeordneten Diagonalabschnitt (6.2) anschließenden und mit dem Diagonalabschnitt (6.2) fluchtenden Schlaufendiagonalabschnitt (6.11), einen sich an den Schlaufendiagonalabschnitt (6.11) anschließenden Schlaufenumkehrabschnitt (6.12) und einen sich an den Schlaufenumkehrabschnitt (6.12) anschließenden, in im eingebauten Zustand vertikaler Richtung verlaufenden Schlaufenvertikalabschnitt (6.13) aufweist, wobei der Schlaufenabschnitt (6.1) des Querkraftstabs (6) und das Druckelement (7) im eingebauten Zustand im Wesentlichen in einer gemeinsamen Ebene verlaufen, **dadurch gekennzeichnet, dass** der Schlaufenumkehrabschnitt (6.12) im eingebauten Zustand in seinem an den Schlaufendiagonalabschnitt (6.11) anschließenden Bereich in einer nach unten orientierten Richtung, in einem daran anschließenden Bereich in Richtung des Isolierkörpers (4) und in einem daran anschließenden Bereich in einer nach oben orientierten Richtung verläuft.

2. Anschlusselement nach Anspruch 1, **dadurch gekennzeichnet, dass** der Querkraftstab (6) im eingebauten Zustand in vertikaler Richtung oberhalb des Druckelements (7) aus dem Isolierkörper (4) aus- und in das lasteinleitende Bauteil (3) eintritt.

3. Anschlusselement nach einem der Ansprüche 1 oder 2, **dadurch gekennzeichnet, dass** der Schlaufenumkehrabschnitt (6.12) über seine gesamte Ausdehnung hinweg einen nicht-linearen Verlauf aufweist.

4. Anschlusselement nach einem der Ansprüche 1 bis 3, **dadurch gekennzeichnet, dass** der Schlaufenvertikalabschnitt (6.13) über eine Teillänge hinweg mit dem Druckelement (7) in Kontakt steht.

5. Anschlusselement nach Anspruch 4, **dadurch gekennzeichnet, dass** der Schlaufenvertikalabschnitt (6.13) über eine Teillänge hinweg fest mit dem Druckelement (7) verbunden, insbesondere verschweißt ist.

6. Anschlusselement nach einem der Ansprüche 1 bis 5, **dadurch gekennzeichnet, dass** das Druckelement einen in dem lasteinleitenden Bauteil (3) angeordneten flächigen Endabschnitt aufweist, wobei die vertikale Querschnittsfläche des flächigen Endabschnitts zumindest 500 mm², bevorzugt zumindest 1000 mm² beträgt.

7. Anschlusselement nach einem der Ansprüche 1 bis 6, **dadurch gekennzeichnet, dass** im eingebauten Zustand der minimale Abstand zwischen dem unteren Umkehrpunkt (9) des Schlaufenumkehrabschnitts (6.12) und der unteren Oberfläche des lasteinleitenden Bauteils (3) maximal 20 mm, bevorzugt maximal 15 mm, besonders bevorzugt maximal 10 mm beträgt.

8. Anschlusselement nach einem der Ansprüche 1 bis 7, **dadurch gekennzeichnet, dass** der Querkraftstab (6) zumindest in einem Teilbereich (10) seines in dem lastabtragenden Bauteil (2) angeordneten Abschnitts (6.3) in im eingebauten Zustand vertikaler Richtung oberhalb des Zugstabs (5) verläuft.

9. Anschlusselement nach Anspruch 8, **dadurch gekennzeichnet, dass** der Querkraftstab (6) in genau einem Teilbereich (10) seines in dem lastabtragenden Bauteil (2) angeordneten Abschnitts (6.3) in im eingebauten Zustand vertikaler Richtung oberhalb des Zugstabs (5) verläuft.

10. Anschlusselement nach einem der Ansprüche 8 oder 9, **dadurch gekennzeichnet, dass** der Querkraftstab (6) über seinen gesamten, in dem lastabtragenden Bauteil (2) angeordneten Abschnitt (6.3) in im eingebauten Zustand vertikaler Richtung nicht unterhalb des Zugstabs (5) verläuft.

11. Anschlusselement nach einem der Ansprüche 8 bis 10, **dadurch gekennzeichnet, dass** der Querkraftstab (6) im eingebauten Zustand in vertikaler Richtung oberhalb des Zugstabs (5) aus dem Isolierkörper (4) aus- und in das lastabtragende Bauteil (2) eintritt.

12. Anschlusselement nach einem der Ansprüche 8 bis 11, **dadurch gekennzeichnet, dass** der Abstand des dem Isolierkörper (4) benachbarten, in im eingebauten Zustand vertikaler Richtung oberhalb des Zugstabs (5) verlaufenden Teilbereichs (10) des in dem lastabtragenden Bauteil (2) angeordneten Abschnitts (6.3) des Querkraftstabs (6) von der dem lastabtragenden Bauteil (2) zugewandten Oberfläche des Isolierkörpers (4) maximal 50 mm, bevorzugt maximal 30 mm, besonders bevorzugt maximal 10 mm beträgt.

13. Anschlusselement nach einem der Ansprüche 8 bis 12, **dadurch gekennzeichnet, dass** im eingebauten Zustand der minimale Abstand des Querkraftstabs (6) von der oberen Oberfläche des lastabtragenden Bauteils (2) maximal 20 mm, bevorzugt maximal 15 mm, besonders bevorzugt maximal 10 mm beträgt.

14. Anschlusselement nach einem der Ansprüche 1 bis 13, **dadurch gekennzeichnet, dass** es sich bei dem lasteinleitenden, insbesondere auskragenden Bauteil (3) um eine Platte, insbesondere Kragplatte, um einen Balkon, eine Konsole, eine Loggiaplatte, eine auskragende Wandscheibe oder ein Fassadenelement handelt.

15. Anschlusselement nach einem der Ansprüche 1 bis 14, **dadurch gekennzeichnet, dass** es sich bei dem lastabtragenden Bauteil um eine Decken-/Bodenplatte (2), eine Deckenplatte oder eine Wand handelt.

## Claims

1. Connection element (1) for connecting a load-bearing component (2) to a load-introducing component (3), having an insulation body (4) which is arranged between the load-bearing component (2) and the load-introducing component (3) when in the installed state, at least one tension rod (5) which passes through the insulation body, at least one transverse force rod (6) which passes through the insulation body (4), and at least one pressure element (7) which passes through the insulation body (4); wherein the transverse force rod (6) comprises a loop section (6.1) which is arranged in the load-introducing component (3) when in the installed state, a diagonal section (6.2) which is arranged in the insulation body (4), and a section (6.3) which is arranged in the load-bearing component (2) when in the installed state; wherein the diagonal section (6.2) passes diagonally upwards through the insulation body (4) from the load-introducing component (3) towards the load-bearing component (2) when in the installed state; wherein the loop section (6.1) which is arranged in the load-introducing component (3) comprises a loop diagonal section (6.11) which adjoins the diagonal section (6.2) arranged in the insulation body (4) and aligns with the diagonal section (6.2), a loop return section (6.12) which adjoins the loop diagonal section (6.11), and a loop vertical section (6.13) which adjoins the loop return section (6.12) and runs in the vertical direction when in the installed state; wherein the loop section (6.1) of the transverse force rod (6) and the pressure element (7) run substantially in a common plane when in the installed state, **characterised in that** the loop return section (6.12) runs, in its region which adjoins the loop diagonal section (6.11), in a downwardly oriented direction, in an adjoining region towards the insulation body (4), and in a region adjoining thereto in an upwardly oriented direction, when in the installed state.

2. Connection element according to claim 1, **characterised in that** the transverse force rod (6) exits the insulation body (4) and enters the load-introducing component (3) above the pressure element (7) in the vertical direction when in the installed state.

3. Connection element according to claim 1 or 2, **characterised in that** the loop return section (6.12) follows a non-linear course over the entire extent thereof.

4. Connection element according to one of claims 1 to 3, **characterised in that** the loop vertical section (6.13) is in contact with the pressure element (7) over a portion of its length.

5. Connection element according to claim 4, **characterised in that** the loop vertical section (6.13) is fixedly connected, in particular welded, to the pressure element (7) over a portion of its length.

6. Connection element according to one of claims 1 to 5, **characterised in that** the pressure element has a flat end section arranged in the load-introducing component (3), wherein the vertical cross-sectional area of the flat end section is at least 500 mm², preferably at least 1000 mm².

7. Connection element according to one of claims 1 to 6, **characterised in that** the minimum distance between the lower return point (9) of the loop return section (6.12) and the lower surface of the load-introducing component (3) is at most 20 mm, preferably at most 15 mm, particularly preferably at most 10 mm, when in the installed state.

8. Connection element according to one of claims 1 to 7, **characterised in that** the transverse force rod (6), at least in a portion (10) of its section (6.3) which is arranged in the load-bearing component (2), runs above the tension rod (5) in the vertical direction when in the installed state.

9. Connection element according to claim 8, **characterised in that** the transverse force rod (6), in exactly one portion (10) of its section (6.3) which is arranged in the load-bearing component (2), runs above the tension rod (5) in the vertical direction when in the installed state.

10. Connection element according to claim 8 or 9, **characterised in that** the transverse force rod (6), over its entire section (6.3) which is arranged in the load-bearing component (2), does not run under the tension rod (5) in the vertical direction when in the installed state.

11. Connection element according to one of claims 8 to 10, **characterised in that** the transverse force rod (6) exits the insulation body (4) and enters the load-bearing component (2) above the tension rod (5) in the vertical direction when in the installed state.

12. Connection element according to one of claims 8 to 11, **characterised in that** the distance of the portion (10), which is adjacent to the insulation body (4) and runs above the tension rod (5) in the vertical direction when in the installed state, of the section (6.3) of the transverse force rod (6) which is arranged in the load-bearing component (2) from the surface of the insulation body (4) facing the load-bearing component (2) is at most 50 mm, preferably at most 30 mm, particularly preferably at most 10 mm.

13. Connection element according to one of claims 8 to 12, **characterised in that** the minimum distance of the transverse force rod (6) from the upper surface of the load-bearing component (2) is at most 20 mm, preferably at most 15 mm, particularly preferably at most 10 mm, when in the installed state.

14. Connection element according to one of claims 1 to 13, **characterised in that** the load-introducing, in particular protruding, component (3) is a slab, in particular cantilever slab, a balcony, a support, a loggia slab, a protruding wall panel or a façade element.

15. Connection element according to one of claims 1 to 14, **characterised in that** the load-bearing component is a ceiling/floor slab (2), a ceiling slab or a wall.

## Revendications

1. Élément de raccord (1) pour relier un élément structurel (2) de reprise de charge à un élément structurel (3) d'introduction de charge présentant un corps isolant (4) disposé, dans l'état monté, entre l'élément structurel (2) de reprise de charge et l'élément structurel (3) d'introduction de charge, au moins une barre de traction (5) traversant le corps isolant (4), au moins une barre de force transversale (6) traversant le corps isolant et au moins un élément de pression (7) traversant le corps isolant (4), dans lequel la barre de force transversale (6) présente un tronçon de boucle (6.1) disposé dans l'élément structurel (3) d'introduction de charge dans l'état monté, un tronçon diagonal (6.2) disposé dans le corps isolant (4), et un tronçon (6.3) disposé dans l'élément structurel (2) de reprise de charge dans l'état monté, dans lequel le tronçon diagonal (6.2), partant de l'élément structurel (3) d'introduction de charge, traverse le corps isolant (4) de façon diagonale vers le haut en direction de l'élément structurel (2) de reprise de charge dans l'état monté, dans lequel le tronçon de boucle (6.1) disposé dans l'élément structurel (3) d'introduction de charge présente un tronçon diagonal de boucle (6.11) se raccordant sur le tronçon diagonal (6.2) disposé dans le corps isolant (4) et bord à bord avec le tronçon diagonal (6.2), un tronçon d'inversion de boucle (6.12) se raccordant au tronçon diagonal de boucle (6.11), un tronçon vertical de boucle (6.13) se raccordant au tronçon d'inversion de boucle (6.12) passant dans le sens vertical dans l'état monté, dans lequel le tronçon de boucle (6.1) de la barre de force transversale (6) et l'élément de pression (7) passent essentiellement dans un plan commun dans l'état monté, **caractérisé en ce que** le tronçon d'inversion de boucle (6.12), dans l'état monté, passe dans sa partie se raccordant au tronçon diagonal de boucle (6.11) dans une direction orientée vers le bas, dans une partie se raccordant dessus en direction du corps isolant (4) et dans une partie se raccordant dessus dans une direction orientée vers le haut.

2. Élément de raccord selon la revendication 1, **caractérisé en ce que** la barre de force transversale (6), dans l'état monté, sort du corps isolant (4) et pénètre dans l'élément structurel (3) d'introduction de charge au-dessus de l'élément de pression (7) dans le sens vertical.

3. Élément de raccord selon la revendication 1 ou 2, **caractérisé en ce que** le tronçon d'inversion de boucle (6.12) présente un tracé non-linéaire sur la totalité de son allongement.

4. Élément de raccord selon l'une des revendications 1 à 3, **caractérisé en ce que** le tronçon vertical de boucle (6.13) est en contact avec l'élément de pression (7) sur une longueur partielle.

5. Élément de raccord selon la revendication 4, **caractérisé en ce que** le tronçon vertical de boucle (6.13) est relié fixement à, particulièrement soudé à, l'élément de pression (7) sur une longueur partielle.

6. Élément de raccord selon l'une des revendications 1 à 5, **caractérisé en ce que** l'élément de pression présente un tronçon d'extrémité plat disposé dans l'élément structurel (3) d'introduction de charge, dans lequel la surface transversale du tronçon d'extrémité plat fait au moins 500 mm², de préférence au moins 1000 mm².

7. Élément de raccord selon l'une des revendications 1 à 6, **caractérisé en ce que** dans l'état monté, l'écart minimal entre le point d'inversion (9) inférieur du tronçon d'inversion de boucle (6.12) et la surface inférieure de l'élément structurel (3) d'introduction de charge fait au maximum 20 mm, de préférence au maximum 15 mm, particulièrement de préférence au maximum 10 mm.

8. Élément de raccord selon l'une des revendications 1 à 7, **caractérisé en ce que** la barre de force transversale (6) au moins dans une zone partielle (10) de son tronçon (6.3) disposé dans l'élément structurel (2) de reprise de charge passe au-dessus de la barre de traction (5) dans la direction verticale dans l'état monté.

9. Élément de raccord selon la revendication 8, **caractérisé en ce que** la barre de force transversale (6) dans précisément une zone partielle (10) de son tronçon (6.3) disposé dans l'élément structurel (2) de reprise de charge passe au-dessus de la barre de traction (5) dans la direction verticale dans l'état monté.

10. Élément de raccord selon l'une des revendications 8 ou 9, **caractérisé en ce que** la barre de force transversale (6) sur la totalité de son tronçon (6.3) disposé dans l'élément structurel (2) de reprise de charge ne passe pas au-dessous de la barre de traction (5) dans la direction verticale dans l'état monté.

11. Élément de raccord selon l'une des revendications 8 à 10, **caractérisé en ce que** la barre de force transversale (6), dans l'état monté, sort du corps isolant (4) et pénètre dans l'élément structurel (2) de reprise de charge au-dessus de la barre de traction (5) dans le sens vertical.

12. Élément de raccord selon l'une des revendications 8 à 11, **caractérisé en ce que** l'écart de la zone partielle (10) du tronçon (6.3) disposé dans l'élément structurel (2) de reprise de charge de la barre de force transversale (6), voisine du corps isolant (4) passant dans l'état monté dans le sens vertical au-dessus de la barre de traction (5) d'avec la surface du corps isolant (4) tournée vers l'élément structurel (2) de reprise de charge fait au maximum 50 mm, de préférence au maximum 30 mm, particulièrement de préférence au maximum 10 mm.

13. Élément de raccord selon l'une des revendications 8 à 12, **caractérisé en ce que** dans l'état monté, l'écart minimal de la barre de force transversale (6) d'avec la surface supérieure de l'élément structurel (2) de reprise de charge fait au maximum 20 mm, de préférence au maximum 15 mm, particulièrement de préférence au maximum 10 mm.

14. Élément de raccord selon l'une des revendications 1 à 13, **caractérisé en ce que** l'élément structurel (3) d'introduction de charge, en particulier en porte-à-faux, est un plateau, en particulier une dalle en console, un balcon, une console, un plateau de loggia, un panneau de paroi en saillie ou un élément de façade.

15. Élément de raccord selon l'une des revendications 1 à 14, **caractérisé en ce que** l'élément structurel de reprise de charge est une dalle de plafond/de sol (2), une dalle de plafond ou un mur.
